# EUROPÄISCHE PATENTSCHRIFT

(11) **EP 1 102 718 B1**
(45) Veröffentlichungstag und Bekanntmachung des Hinweises auf die Patenterteilung: **16.10.2002**
(21) Anmeldenummer: 99938208.8
(22) Anmeldetag: 23.06.1999
(51) Int. Cl.: B66B 23/02

(54) **VERFAHREN UND EINRICHTUNG ZUM FÜHREN EINER KETTE IM BEREICH VON KETTENRÄDERN EINES STETIGFÖRDERERS**
METHOD AND DEVICE FOR GUIDING A CHAIN IN THE REGION OF CHAIN-WHEELS OF A CONTINUOUS TRANSPORT UNIT
PROCEDE ET DISPOSITIF POUR GUIDER UNE CHAINE AU NIVEAU DES ROUES DENTEES D'UN ENGIN DE MANUTENTION CONTINUE

(30) Priorität: 08.08.1998 DE 19835817; 26.10.1998 DE 19849236
(43) Veröffentlichungstag der Anmeldung: 30.05.2001
(73) Patentinhaber: Kone Corporation, 00330 Helsinki (FI)
(72) Erfinder: WEBER, Ralf, D-47057 Duisburg (DE)
(74) Vertreter: Spannagel, Hans-Achim
(86) Internationale Anmeldenummer: EP9904359
(87) Internationale Veröffentlichungsnummer: WO00007924

(56) Entgegenhaltungen:
- DE-A- 1 809 976
- DE-B- 1 009 777
- US-A- 2 060 491
- US-A- 2 103 327
- US-A- 2 111 433
- US-A- 2 128 310
- US-A- 2 570 135
- US-A- 2 663 400
- US-A- 4 082 173

## Beschreibung

Die Erfindung betrifft ein Verfahren zum Führen einer Kette im Bereich von Kettenrädern eines Stetigförderers, insbesondere einer Personenförderanlage, wie einer Rolltreppe oder eines Rollsteiges gemäß gattungsbildendem Teil des ersten Patentanspruches.

Durch die EP-A 0711 725 ist eine Einrichtung zur Führung eines Bandkontinuums für Fahrtreppen oder Fahrsteige bekannt, bei welchem die Kettenrollen mittels einer Stützschiene mit einer Laufbahn und mittels einer Ausgleichsschiene mit einer Laufbahn geführt werden. Am Eingang eines das Bandkontinuum umlenkenden Kettenrades gelangen die Kettenrollen von der geradlinigen Laufbahn der Stützschiene auf die kurvenförmige Laufbahn der Ausgleichsschiene und von dieser an einem Tangentenpunkt in den Eingriff mit dem Kettenrad. Von der Laufbahn der Stützschiene bis zum Tangentenpunkt werden die Kettenrollen in der zur Laufrichtung rechtwinklig verlaufenden Richtung um einen quer zur Laufrichtung bemessenen Abstand zum Kettenrad hin verfahren, was sich vorteilhaft auf die Laufruhe des Bandkontinuums auswirken soll.

Durch diese spezielle Kurvenform des Anschlußteiles soll der Polygoneffekt vermindert werden.

Bei der Umlenkung der Ketten von Stetigförderern, wie z. B. von Rolltreppen oder Rollsteigen durch ein Kettenrad treten Polygon- und Umlaufeffekte auf, die sich insbesondere auf die Laufruhe der Rolltreppe oder des Rollsteiges negativ auswirken. Gleiches gilt auch für andere mit Ketten als Antriebsmittel ausgerüstete Stetigförderer.

Der Polygoneffekt entsteht durch die vieleckförmige Auflage der Kette auf dem Kettenrad. Mit wachsendem Drehwinkel variiert der wirksame Radius am Kettenrad, wodurch die Kettengeschwindigkeit zwischen einem Maximal- und einem Minimalwert schwankt. Beim Kettenradeingriff weisen die Kettenrollen und die Zähne des Kettenrades unterschiedliche Geschwindigkeiten auf, was Stöße zur Folge hat. Der Umlaufeffekt ist eine Folge des Drehimpulses, der vom Kettenrad auf die Kettenglieder und somit die Stufen oder Paletten übertragen wird. Nach Ablauf der Kette aus dem Kettenrad bleibt dieser Drehimpuls zunächst durch die Trägheit des Systems erhalten, was zu dem sogenannten Einrollen der Kette führt. Der Drehimpuls wird durch Reibung in der Kette bzw. bei Vorhandensein eines Kettenführungselementes durch Stöße zwischen Kette und Führung abgebaut.

Bei der herkömmlichen Anordnung, wenn der Kettenradantrieb gleichzeitig die Kette umlenkt, wird die Kette dem Kettenrad tangential zugeführt. Dadurch weisen Kettenrad und Kette beim Kettenradeingriff unterschiedliche Geschwindigkeiten auf. Es kommt zu Stößen zwischen Kette und Kettenrad in Kettentrumrichtung, die sich in der Praxis als Beschleunigungen der jeweiligen Transportelemente, wie z. B. der Stufen oder Paletten von Rolltreppen bzw. Rollsteigen, messen lassen. Abgesehen von der Geräuschentwicklung führen diese periodisch auftretenden Stöße zu hohen Belastungen an Kette, Kettenrad und Antrieb.

Der DE-B 1 009 777 ist eine Rolltreppe zu entnehmen, deren Stufen beiderseits durch um Antriebs- und Leitkettenräder an den Treppenenden herumlaufende Zahnlaufketten miteinander verbunden und mit Stufenstützrädern und zusätzlichen Kettenstützrädem versehen sind, die die gleiche Größe wie die Stufenstützräder besitzen, in Kettenlängsrichtung gesehen zwischen letzteren angeordnet sind und gemeinsam mit diesen auf fest angeordneten Stützschienen laufen. Zur Reduzierung des Betriebsgeräusches ist anstelle von zusätzlichen Stützrädem im Zwischenraum zwischen der Stützschiene und dem Antriebs- bzw. Leitkettenrad eine schienenartige Führung angeordnet, auf welcher die Kettenrollen im Bereich zwischen Stützschienen und senkrechter Durchmesserebene des anschließenden Kettenrades abrollen. Vom Ketten- bzw. Antriebsrad geradlinig wird und zunächst ein Element eines ersten Kettengliedes im Eingriff mit dem Ketten- bzw. Antriebsrad gebracht. Die Kette wird etwa auf Höhe des Teilkreises tangential zugeführt. infolge der geometrischen Anordnung der schienenartigen Führung, insbesondere deren Länge in Bezug zum Ketteneingriffspunkt in das Ketten- bzw. Antriebsrad wird nach Eingriff des ersten Kettengliedes in das Ketten- bzw. Antriebsrad selbiges dann auch umgelenkt. Auch wenn die Betriebsgeräusche eventuell reduziert werden, ist diese Lösung für die Praxis ungeeignet

In der US-A 2,128,310 ist eine Rolltreppe beschrieben, die analog zur DE-B 10 09 777 auch eine schienenartige Führung für die Kettenrollen beinhaltet, die bis in den Bereich des Ketten- bzw. Antriebsrades geführt ist. Die Führungsschiene ist gekrümmt ausgebildet, so daß die jeweilige Rolle auf dieser Bahn von oben nach unten in das Ketten- bzw. Antriebsrad einläuft und dann auch gleich umgelenkt wird. Da der Abstand zwischen den umzulenkenden Rollen hier relativ groß ist, kann das Betriebsgeräusch bei Umlenkung der Kette - selbst bei Führung der Rollen bis in den Bereich des Ketten- bzw. Antriebsrades - nicht gesenkt werden.

Ziel des Erfindungsgegenstandes ist es, ein Verfahren und eine Einrichtung bereit zu stellen, mittels welchen die Polygon- und Umlaufeffekte vermieden werden können, so daß die Laufruhe der Stetigförderer, insbesondere der jeweiligen Personenförderanlage, wie einer Rolltreppe oder eines Rollsteiges, erheblich verbessert werden kann. Der konstruktive Aufwand soll hierbei in vertretbaren Grenzen gehalten werden, um die Wettbewerbsfähigkeit nicht nachteilig zu beeinflussen. Des weiteren soll eine stetige Anpassung des wirksamen Kettenradius bei Einstellung einer konstanten Geschwindigkeit im Kettentrum realisiert werden.

Dieses Ziel wird durch die im kennzeichnenden Teil des ersten Patentanspruches angegebenen verfahrensgemäßen Merkmale erreicht.

Vorteilhafte Weiterbildungen der erfindungsgemäßen Verfahren sind den zugehörigen Unteransprüchen zu entnehmen.

Eine nach diesem Verfahren arbeitende Einrichtung ist gekennzeichnet durch mehrere Kettenräder zur Umlenkung einer mit Transportelementen, insbesondere Stufen oder Paletten, verbundenen Kette, beinhaltend Laschen und diese miteinander verbindende Bolzen sowie mit den Transportelementen in Wirkverbindung stehende rollenartige Führungselemente, wobei das jeweilige Kettenrad insbesondere im Bereich seines Außendurchmessers zur Aufnahme der Kettenbolzen bzw. der Führungselemente schmal ausgeführt ist und in diesem Bereich stirnflächenseitig mindestens ein sich im wesentlichen über die wirksame Abrollänge der Bolzen bzw. der Führungselemente erstreckendes, insbesondere schienenartig ausgebildetes, Führungsprofil unmittelbar neben dem Kettenrad angeordnet ist.

Vorteilhafte Weiterbildungen dieser Einrichtung sind den zugehörigen Unteransprüchen zu entnehmen.

Die Kette wird dem Kettenrad unterhalb der Tangentenrichtung geradlinig zugeführt Nach dem Eingriff des Kettenrades erfolgt zunächst eine stetige Anpassung des wirksamen Kettenradius, so daß sich im Kettentrum eine konstante Geschwindigkeit einstellt. Die Anpassung des wirksamen Kettenradradius erfolgt durch eine Führung der Kettenrollen (ggf. der Bolzen allein, der Stufenrollen, der Schonrollen oder dgl. Rollen). Die Umlenkung der Kettenglieder durch das Kettenrad erfolgt erst, nachdem die zweite Rolle (ggf. der zweite Bolzen) des gleichen Kettengliedes durch Eingriff des Kettenrades fixiert wurde. Hierdurch wird ein Einfluß der nachfolgenden polygonartigen Anordnung der Kettenglieder auf die Geschwindigkeitsverhältnisse im Kettentrum vermieden.

Im Kettenauslauf des Kettenrades erfolgt die Kettenführung analog zum Ketteneinlauf, wodurch ebenfalls das Einrollen der Kette (Umlaufeffekt) sicher vermieden wird. Im Kettenauslauf wird die erste Rolle (ggf. der erste Bolzen) eines Kettengliedes erst dann freigegeben, wenn die 180 Drehung des jeweiligen Kettengliedes abgeschlossen ist.

Bei konstanter Winkelgeschwindigkeit ω des Kettenrades ergibt sich zwischen zwei Kettenradeingriffen$\text{(α ≤ φ (t) ≤ α + δ)}$ -δ stellt hier den Teilungswinkel dar- bei einem Abstand r zwischen Kettenrolle und Kettenradachse eine Kettentrumgeschwindigkeit${\text{v}}_{\text{T}} \text{= ω × r × cos [φ(t)- α]}$ worin φ(t) der Drehwinkel des Kettenrades ist.
α ist eine Phasenverschiebung, die durch die Art des Einlaufes der Kette in das Kettenrad definiert ist.

Die Formel 1. hat dann Gültigkeit, wenn φ sich zwischen den Werten α und α + δ befindet. Dies gilt dann für ein jedes Kettenglied im Kettentrum.

Stellt man die Forderung nach einem konstanten v_{T} folgt daraus, daß der Abstand zwischen Kettenrad und Kettenrolle in Abhängigkeit des Kettenraddrehwinkels φ(t) gemäß der Gleichung$\text{r = p/cos [φ(t) - α]}$ angepaßt werden muß.
p steht für einen Proportionalitätsfaktor$\text{p = (R/r) × cos (α)}$ wobei R den Radius des Kettenradteilkreises darstellt.

Im Polardiagramm aufgetragen beschreiben Gleichung (2) die Bahnkurve der Kettenrollen, die in diesem Falle eine Gerade repräsentiert. Im Kettentrum stellt sich dann eine konstante Geschwindigkeit ein, wenn die Kettenrollen im Kettenrad auf der Geraden geführt werden, die durch die geradlinige Kettenzuführung definiert ist.

Eine solche Kettenführung im treibenden Kettenrad ist automatisch dann gegeben, wenn der Kettenantrieb im geraden Teil des Kettentrums erfolgt. Es ergeben sich dann die Verhältnisse, wie sie auch beim geraden Triebstockantrieb vorliegen.

Bei der Kettenumlenkung über Kettenräder bzw. bei einem Kettenantrieb im Bereich eines Kettenrades, das die Kette gleichzeitig umlenken soll, kann die geradlinige Bewegung der Kette im Kettenrad selbstverständlich nur begrenzt erfolgen. Die Bewegung der Kettenrolle, in die das Kettenrad jeweils zuletzt eingegriffen hat, bzw. bei reiner Kettenumlenkung die letzte noch im Kettenrad befindliche Kettenrolle, ist jeweils für die Geschwindigkeit des Kettentrums bestimmend. Deshalb darf eine Drehung der Kettenglieder durch das treibende Kettenrad frühestens dann beginnen, wenn die zweite Kettenrolle des jeweiligen Kettengliedes durch den Eingriff des Kettenrades fixiert wurde. Bei einem rein umlenkenden Kettenrad muß die Drehung des ablaufenden Kettengliedes spätestens dann vollzogen sein, wenn dessen erste Kettenrolle für die Geschwindigkeit im Kettentrum bestimmend wird.

Wird die Kettenzuführung auf einer Linie angeordnet, die den Teilkreis des Kettenrades als Sehne schneidet - wobei die Sehne mindestens die Länge der Kettenteilung aufweist - dann lassen sich die obengenannten Bedingungen für eine konstante Kettentrumgeschwindigkeit technisch einfach realisieren. Die Kettenrollen können in diesem Fall z.B. mit einer einfachen Führungsschiene durch das Kettenrad geführt werden.

Das Kettenrad ist, einem weiteren Gedanken der Erfindung gemäß, mit einer Evolventenverzahnung versehen, wie sie beispielsweise auch in geradlinig verlaufenden Triebstockantrieben eingesetzt wird. Die Kettenrollen werden bei Bedarf geteilt ausgeführt, so daß der auf der Führung befindliche Anteil abrollen kann, während der im Kettenrad befindliche fixiert ist.

Durch den Erfindungsgegenstand werden Stöße und die im St.d.T. auftretenden Probleme sicher vermieden, so daß die Laufruhe der Stetigförderer, insbesondere der Personenförderanlage, wie einer Rolltreppe oder eines Rollsteiges, beträchtlich erhöht werden kann. Die infolge dieser Stöße bisher auftretenden Schäden im Bereich der Kettenbauteile, des Kettenrades und des Antriebes werden durch die erfindungsgemäßen Vorschläge ausgeschlossen.

Die Erfindung ist anhand eines Ausführungsbeispieles in der Zeichnung dargestellt und wird wie folgt beschrieben. Es zeigen:
- Figur 1, 1a, 1b -: Umlaufender Kettenstrang eines Stetigförderers mit Umlenkrädern und dazwischen angeordnetem Antrieb
- Figuren 2 und 3 -: verschiedene Ansichten bzw. Teilschnitte des Einlaufbereiches einer Kettenführung einer Kaufhausrolltreppe
- Figuren 4 und 5 -: verschiedene Ansichten bzw. Teilschnitte des Einlaufbereiches der Kettenführung eines Schwerlastrollsteiges
- Figur 6 -: Bahnverlauf der Kettenrollen in Analogie zu den Figuren 2 und 3

Die Figuren 1,1a und 1b zeigen einen umlaufenden Kettenstrang 1 eines nicht weiter dargestellten Stetigförderers,der beispielsweise durch ein Plattenförderband gebildet sein kann. Erkennbar sind neben der
Kette 1 die beiden Umlenkräder 2 sowie ein lediglich angedeuteter Antrieb 24 der zwischen den Kettenrädern 2 vorgesehen ist. Wie der Ausschnittsdarstellung "X" zu entnehmen ist, wird die Kette 1 dem Antriebsrad 25, 25' geradlinig zugeführt, wobei die Kette 1 bei der Ausschnittsdarstellung "X"a tangential in das Antriebsrad 25'eingebracht wird und bei der Ausschnittsdarstellung "X"b unterhalb der Tangentenrichtung auf einer Sehne verlaufend in das Antriebsrad 25 eingreift.

Die Figuren 2 und 3 zeigen die Kettenführung einer Kette 1 um ein Kettenrad 2, das im Bereich seines Außendurchmessers 3 mit einer Evolventenverzahnung 4 versehen ist. Die Kette 1 ist als sogenannte Laschenkette ausgebildet, beinhaltend Kettenlaschen 5, Kettenbolzen 6 sowie Rollen 7,8, die mit den hier nicht weiter dargestellten Stufen der ebenfalls nicht dargestellten Rolltreppe in Wirkverbindung stehen. Die Rollen 7 stehen im Eingriff mit einer bis in den Bereich des Kettenrades 2 geführten Führungsbahn 9, die seitlich des schmal ausgeführten Kettenradaußenbereiches 10 vorgesehen ist. An die Führungsbahn 9 schließt sich im wesentlichen übergangslos eine zunächst geradlinig verlaufende, später gekrümmt ausgebildete Führungseinrichtung 11 in Form einer Führungsschiene an, auf welcher die Rollen 7 im Verlauf der Umlenkung der Kette 1 um das Kettenrad 2 abrollen. Die Umlenkung der einzelnen Kettenglieder erfolgt hierbei erst dann, wenn zwei Rollen 8 in Eingriff stehen mit der entsprechend ausgebildeten Evolventenverzahnung 4 des Kettenrades 2, so daß sie mit gleicher Geschwindigkeit umlaufen können. Der ansonsten entstehende Polygoneffekt wird durch diese erfindungsgemäße Maßnahme vermieden. Im gekrümmt verlaufenden Bereich 12 der Führungsschiene 11 liegen die Kettenrollen 8 nicht im Grund der Zahnlücken 13 auf. In dieser Ausführungsform werden die Rollen 7,8 geteilt ausgeführt dergestalt, daß der auf der Führungsschiene 11 befindliche Anteil 7 abrollen kann, während der im Kettenrad 2 befindliche Anteil 8 fixiert ist. Mit 14 ist der Teilkreisdurchmesser und mit 15 der kleinste effektive Wirkkreis des Kettenrades 2 definiert. Der Außenbereich 10 des Kettenrades 2 ist, wie bereits angedeutet, schmaler ausgeführt als die Kette 1, so daß die Kettenführung 11 unmittelbar neben dem Kettenrad 2 angeordnet werden kann. Die Führungsschiene 11 übernimmt hierbei die Aufgabe, den an der Rolle 7,8 wirkenden Kettenradradius anzupassen.

Die Figuren 4 und 5 zeigen eine ähnliche Ausführungsform, hier jedoch geeignet für einen nicht weiter dargestellten Schwerlastrollsteig.

Erkennbar sind folgende Bauteile: das Kettenrad 16, die auch hier als Laschenkette ausgeführte Kette 17, beinhaltend Kettenlaschen 18 und Kettenbolzen 19 sowie Schonrollen 20. Darüber hinaus sind weitere Rollen 21 vorgesehen, die mit den hier nicht weiter dargestellten Paletten des Rollsteiges in Wirkverbindung stehen. Die Rollen 21 stehen analog zu den Figuren 1 und 2 mit einer Führungsbahn 22 in Wirkverbindung, die seitlich des Kettenrades 16 vorgesehen ist und im wesentlichen übergangslos in die ebenfalls als Schiene ausgebildete Führungseinrichtung 23 einmündet. Die Kette 17 wird analog zu den Figuren 2 und 3 dem Kettenrad 16 unterhalb der Tangentenrichtung geradlinig zugeführt. Nach dem Eingriff des Kettenrades 16 erfolgt zunächst eine stetige Anpassung des wirksamen Kettenradius, so daß sich im Kettentrum eine konstante Geschwindigkeit einstellt. Die Anpassung des wirksamen Kettenradius erfolgt hierbei durch die Führung der Schonrollen 20. Die Umlenkung der Kettenglieder durch das Kettenrad 16 erfolgt erst, nachdem die zweite Schonrolle 20 des jeweiligen Kettengliedes durch Eingriff des Kettenrades 16 fixiert wurde. Hierdurch wird der Einfluß der nachfolgenden polygonartigen Anordnung der Kettenglieder auf die Geschwindigkeitsverhältnisse im Kettentrum vermieden.

Im Kettenauslauf des Kettenrades 16 (nicht dargestellt) erfolgt die Kettenführung analog zum Ketteneinlauf, wodurch das Einrollen der Kette 17 (Umlaufeffekt) ebenfalls sicher vermieden wird. Der Einlauf der Kette 17 in das Kettenrad 16 erfolgt somit auf einer Sehne, die vorzugsweise genau der Kettenteilung entspricht.

Figur 6 zeigt den Bahnverlauf der Rollen 8 gemäß Figuren 2 und 3 (lediglich angedeutet) bezogen auf den Teilkreisdurchmesser 14 des Kettenrades 2, in dem Fall, daß die Sehnenlänge I genau der Kettenteilung δ entspricht. Dargestellt sind die minimalen und die maximalen Radien (rₘᵢₙ und rₘₐₓ). Die Kettenteilung ist hierbei mit I und der Teilungswinkel mit δ angegeben.

Wird die Kettenzuführung auf einer Linie angeordnet, die den Teilkreis des Kettenrades 2 als Sehne schneidet - wobei die Sehne mindestens die Länge der Kettenteilung I aufweist - dann lassen sich die Bedingungen für eine konstante Kettentrumgeschwindigkeit einfach realisieren. Die Rollen 8 können in diesem Fall z.B. mit einer einfachen Führungsschiene durch das Kettenrad 2 geführt werden. In Figur 6 ist für den Fall, daß die Sehnenlänge genau der Kettenteilung entspricht, die Bahn der Rolle 8 im Vergleich zum Teilkreis 14 dargestellt. Die Phasenverschiebung α entspricht in diesem Fall genau dem halben Teilungswinkel und läßt sich dementsprechend aus der Kettenteilung I und dem Teilkreisradius rₘₐₓ berechnen (α = δ/2 = arcsin (l/ [rₘₐₓ])). Figur 6 läßt auch erkennen, daß bei dieser Anordnung ein Umlaufeffekt im Kettenauslauf nicht auftreten kann, da die Kette 1 das Kettenrad 2 mit einer geradlinigen Bewegung verläßt.

## Patentansprüche

1. Verfahren zum Führen einer Kette (1, 17) im Bereich von Kettenrädem (2, 16) eines Stetigförderers, insbesondere einer Personenförderanlage, wie einer Rolltreppe oder eines Rollsteiges, indem die Kette (1, 17) dem jeweiligen Ketten- (2, 16) bzw. Antriebsrad (25, 25') geradlinig zugeführt und zunächst ein erstes Element (8, 20) eines ersten Kettengliedes des Kettentrums in Eingriff mit dem Ketten- (2, 16) bzw. Antriebsrad (25, 25') gebracht wird, **dadurch gekennzeichnet, daß** die Umlenkung des ersten Kettengliedes durch das Kettenrad (2, 16) erst dann erfolgt, nachdem ein zweites Element (8, 20) des ersten Kettengliedes durch Eingriff in das Kettenrad positioniert worden ist, und wobei die weiteren Kettenglieder des Kettentrums in gleicher Weise in das Kettenrad (2, 16) eingebracht und umgelenkt werden.

2. Verfahren nach Anspruch 1, **dadurch gekennzeichnet, daß** die Wirklinie der geradlinig ins Ketten- (2, 16) bzw. Antriebsrad (25, 25') einlaufenden Kette (1, 17) den Teilkreis des Ketten- (2, 16) bzw. Antriebsrades (25, 25') sehnenartig schneidet.

3. Verfahren nach Anspruch 1 oder 2, **dadurch gekennzeichnet, daß** im Bereich der Kette (1, 17) insbesondere rollenartige Führungselemente (7, 21) vorgesehen werden, die mittels eines insbesondere schienenartigen Führungsprofiles (11, 23) durch das Kettenrad (2, 16) geführt werden.

4. Verfahren nach einem der Ansprüche 1 bis 3, **dadurch gekennzeichnet, daß** der Auslauf der Kettenglieder der Kette (1, 17) aus dem Ketten- (2, 16) bzw. Antriebsrad (25, 25') analog zum Einlauf der Kettenglieder der Kette (1, 17) vorgesehen wird.

5. Nach dem Verfahren gemäß einem der Ansprüche 1 bis 4 arbeitende Einrichtung zum Führen einer Kette (1,17) im Bereich von Kettenrädern (2,16), **gekennzeichnet durch** mehrere Kettenräder (2,16) zur Umlenkung einer mit Transportelementen, insbesondere Stufen oder Paletten, verbundenen Kette (1,17), beinhaltend Laschen (5,18) und diese miteinander verbindende Bolzen (6,19,20) sowie mit den Transportelementen in Wirkverbindung stehende rollenartige Führungselemente (7,8,21), ggf. dazwischen vorgesehenen Antriebsrädern (25, 25'), wobei das jeweilige Kettenrad (2,16), insbesondere im Bereich seines Außendurchmessers (3), zur Aufnahme der Kettenbolzen (6) bzw. der Führungselemente (8,20) schmal ausgeführt ist und in diesem Bereich stirnflächenseitig mindestens eine sich im wesentlichen über die wirksame Abrollänge der Bolzen (6) bzw. der Führungselemente (8,20) erstreckendes schienenartig ausgebildetes Führungsprofil (11,23) unmittelbar neben dem Kettenrad (2,16) angeordnet ist.

6. Einrichtung nach Anspruch 5, **dadurch gekennzeichnet, daß** die Kette (1,17) dem jeweiligen Kettenrad (2,16) unterhalb der am Kettenrad (2,16) anlegbaren Tangente geradlinig zuführbar ist, wobei in Transportrichtung der Kette (1, 17) gesehen, vor dem jeweiligen Kettenrad (2,16) eine die Führungselemente (7,21) aufnehmende Führungsbahn (9,22) vorgesehen ist, die neben dem Kettenrad (2,16) verläuft.

7. Einrichtung nach Anspruch 6, **dadurch gekennzeichnet, daß** die Führungsbahn (9,22) im wesentlichen übergangslos in das Führungsprofil (11,23) übergeht, die so weit geradlinig verläuft, bis beide Bolzen (6) bzw. beide Rollen (8,20) eines jeden Kettengliedes des Kettentrums im Eingriff mit dem jeweiligen Kettenrad (2,16) stehen.

8. Einrichtung nach einem der Ansprüche 5 bis 7, **dadurch gekennzeichnet, daß** die Kettenführung auf einer Linie angeordnet ist, die den Teilkreis (14) des Kettenrades (2,16) als Sehne schneidet, wobei die Sehne mindestens die Länge der Kettenteilung aufweist.

9. Einrichtung nach einem der Ansprüche 5 bis 8, **dadurch gekennzeichnet, daß** das Kettenrad (2,16) mit einer Evolventenverzahnung (4) versehen ist

10. Einrichtung nach einem der Ansprüche 5 bis 9, **dadurch gekennzeichnet, daß** sich bei konstanter Winkelgeschwindigkeit des jeweiligen Kettenrades (2, 16) zwischen zwei Kettenradeingriffen und einem Abstand r zwischen Kettenrolle und Kettenradachse eine Kettentrumgeschwindigkeit nach folgender Formel einstellt:${\text{v}}_{\text{T}} \text{= ω × r × cos [φ(t)- α].}$ φ(t) ist der Drehwinkel des Kettenrades.
α ist eine Phasenverschiebung, die durch die Art des Einlaufes der Kette in das Kettenrad definiert ist.
δ stellt den Teilungswinkel dar.

11. Einrichtung nach Anspruch 10, **dadurch gekennzeichnet, daß** bei v_{T} = konstant der Abstand zwischen Kettenrad und Kettenrolle in Abhängigkeit des Kettenraddrehwinkels gemäß der Gleichung$\text{r = p/cos [φ(t) - α]}$ angepaßt wird, worin
p für den Proportionalitätsfaktor steht$\text{p = (R/r) × cos (α)}$ und R den Radius des Kettenradteilkreises darstellt.

## Claims

1. Method for guiding a chain (1, 17) in the region of chain wheels (2, 16) of a continuous transport installation, in particular a passenger transport installation, such as an escalator or moving pavement, by supplying the chain (1, 17) to the respective chain (2, 16) or driving wheel (25, 25') in a straight direction and first guiding a first element (8, 20) of a first chain link of the chain strand into engagement with the chain (2, 16) or driving wheel (25, 25'), **characterized in that** the first chain link is only reversed by chain wheel (2, 16) after a second element (8, 20) of the first chain link has been positioned by engagement in the chain wheel, and wherein the other chain links of the chain strand are guided into chain wheel (2, 16) and reversed in the same manner.

2. Method according to claim 1, **characterized in that** the effective line of the chain (1, 17) entering the chain (2, 16) or driving wheel (25, 25') in a straight direction, intersects the respective circle of the chain (2, 16) or driving wheel (25, 25') in form of a cord.

3. Method according to claim 1 or 2, **characterized in that** in the region of chain (1, 17) in particular roll like guiding elements (7, 21) are provided, which are guided through chain wheel (2, 16) by means of an in particular rail like guiding profile (11, 23).

4. Method according to one of the claims 1 through 3, **characterized in that** the exit of the chain links of chain (1, 17) out of the chain (2, 16) or driving wheel (25, 25') is provided in an analogous manner to the entry of the chain links of chain (1, 17).

5. Device operating according to the method according to one of the claims 1 through 4 for guiding a chain (1, 17) in the region of chain wheels (2, 16), **characterized by** several chain wheels (2, 16) for reversing a chain (1, 17), which is connected to transport elements, in particular steps or pallets, comprising plate links (5, 18) and studs (6, 19, 20) connecting these ones to each other, as well as roll like guiding elements (7, 8, 21), which are in active relation with the transport elements, in case driving wheels (25, 25') provided therebetween, wherein the respective chain wheel (2, 16) is small, in particular in the region of its outer diameter (3), for receiving the chain studs (6) or the guiding elements (8, 20), and wherein in this region at the front, at least one rail like guiding profile (11, 23), which extends essentially over the effective rolling length of the studs (6) or guiding elements (8, 20), is arranged immediately adjacent to chain wheel (2, 16).

6. Device according to claim 5, **characterized in that** the chain (1, 17) can be supplied to the respective chain wheel (2, 16) in a straight direction beneath the tangent, which can be drawn at chain wheel (2, 16), wherein a guiding path (9, 22) receiving guiding elements (7, 21) is provided in front of the respective chain wheel (2, 16), seen in transport direction of chain (1, 17), which guiding path runs next to chain wheel (2, 16).

7. Device according to claim 6, **characterized in that** guiding path (9, 22) verges into guiding profile (11, 23) essentially without any transition, which guiding profile is straight until both studs (6) or both rolls (8, 20) of each chain link of the chain strand are in engagement with the respective chain wheel (2, 16).

8. Device according to one of the claims 5 through 7, **characterized in that** the chain guiding is placed on a line, which intersects the reference circle (14) of chain wheel (2, 16) as a chord, wherein the chord has at least the length of the chain pitch.

9. Device according to one of the claims 5 through 8, **characterized in that** chain wheel (2, 16) is provided with an involute toothing (4).

10. Device according to one of the claims 5 through 9, **characterized in that** at constant angular velocity of the respective chain wheel (2, 16), between two chain wheel engagements and with a distance r between chain roll and chain wheel axis, a chain strand velocity results according to the following formula:${\text{v}}_{\text{T}} \text{= ω × r × cos [φ (t) - α]}$ φ(t) is the rotation angle of the chain wheel,
α is a phase shift, which is defined by the way in which the chain enters the chain wheel,
δ represents the angular pitch.

11. Device according to claim 10, **characterized in that** with v_{T} = constant, the distance between chain wheel and chain roll is adapted as a function of the chain wheel rotation angle according to the equation$\text{r = p/cos [φ (t) - α]}$ wherein p stands for the proportionality factor$\text{p = (R/r) × cos(α)}$ and R represents the radius of the reference circle of the chain wheel.

## Revendications

1. Procédé pour guider une chaîne (1, 17) dans la zone des barbotins (2, 16) d'un engin de manutention continue, notamment d'une installation de transport de personnes, telle qu'un escalier ou trottoir roulant, en alimentant is chaîne (1, 17) en ligne droite au barbotin respectif (2, 16) ou à la roue d'entraînement respective (25, 25') et en amenant d'abord un premier élément (8, 20) d'une première maille du brin de chaîne en prise avec le barbotin (2, 16) ou la roue d'entraînement (25, 25'), **caractérisé en ce que** la première maille n'est renversée par le barbotin (2, 16) qu'après le positionnement d'un deuxième élément (8, 20) de la première maille par engrenage dans le barbotin, les autres mailles du brin de chaîne étant amenées au barbotin (2, 16) et renversées de la même manière.

2. Procédé selon la revendication 1, **caractérisé en ce que** la ligne effective de la chaîne (1, 17), qui entre le barbotin (2, 16) ou la roue d'entraînement (25, 25') en ligne droite, coupe le cercle primitif de référence du barbotin (2, 16) ou de la roue d'entraînement (25, 25') sous forme de corde.

3. Procédé selon la revendication 1 ou 2, **caractérisé en ce qu'**on prévoit dans la zone de la chaîne (1, 17) des éléments de guidage (7, 21) notamment sous forme de rouleaux, qui sont guidés à travers du barbotin (2, 16) par moyen d'un profilé de guidage (11, 23) notamment sous forme d'un rail.

4. Procédé selon l'une des revendications 1 à 3, **caractérisé en ce que** la sortie des mailles de la chaîne (1, 17) quittant le barbotin (2, 16) ou la roue d'entraînement (25, 25') est prévue de manière analogue à l'entrée des mailles de la chaîne (1, 17).

5. Dispositif fonctionnant selon le procédé selon l'une des revendications 1 à 4, pour guider une chaîne (1, 17) dans la zone des barbotins (2, 16), **caractérisé par** plusieurs barbotins (2, 16) pour renverser une chaîne (1, 17), qui est reliée à des éléments de transport, notamment des marches ou des palettes, et qui comprend des maillons (5, 18) et des tourillons (6, 19, 20), qui relient celles-ci, ainsi que des éléments de guidage (7, 8, 21) sous forme de rouleaux, qui sont en relation active avec des éléments de transport, le cas échéant, des roues d'entraînement (25, 25') prévues entre ceux-ci, le barbotin respectif (2, 16) étant étroit, notamment dans la zone de son diamètre extérieur (3) pour recevoir les tourillons de chaîne (6) ou les éléments de transport (8, 20) et au moins un profilé de guidage (11, 23), qui s'étend essentiellement sur la longueur de renversement effective des tourillons (6) ou des éléments de transport (8, 20), et qui a notamment la forme d'un rail, étant disposé dans cette zone du côté de la face et immédiatement à côté du barbotin (2, 16).

6. Dispositif selon la revendication 5, **caractérisé en ce que** la chaîne (1, 17) peut être amenée en ligne droite au barbotin respectif (2, 26) au-dessous de la tangente le long du barbotin (2, 16), une voie de guidage (9, 22) recevant les éléments de guidage (7, 21) étant prévue devant le barbotin respectif (2, 16), vu en direction de transport de la chaîne (1, 17), laquelle passe à côté du barbotin (2, 16).

7. Dispositif selon la revendication 6, **caractérisé en ce que** la voie de guidage (9, 22) débouche essentiellement sans transition dans le profilé de guidage (11, 23), qui est rectiligne jusqu'à les deux tourillons (6) ou les deux rouleaux (8, 20) de chaque maille du brin de chaîne sont en prise avec le barbotin respectif (2, 16).

8. Dispositif selon l'une des revendications 5 à 7, **caractérisé en ce que** le guidage de chaîne est placé sur une ligne, qui coupe le cercle primitif de référence (14) du barbotin (2, 16) sous forme de corde, la corde ayant au moins la longueur du pas de chaîne.

9. Dispositif selon l'une des revendications 5 à 8, **caractérisé en ce que** le barbotin (2, 16) est muni d'un engrenage à développante (4).

10. Dispositif selon Tune des revendications 5 à 9, **caractérisé en ce qu'**à une vélocité angulaire constante du barbotin respectif (2, 16) il résulte entre deux engrenages du barbotin et avec une distance r entre le rouleau de chaîne et l'axe de barbotin, une vélocité du brin de chaîne selon la formule suivante :${\text{v}}_{\text{T}} \text{= ω × r × cos [φ(t) - α]}$ φ(t) étant l'angle de rotation du barbotin.
α est un déplacement de phase, qui est défini par la manière dans laquelle la chaîne entre le barbotin.
δ représente le pas angulaire.

11. Dispositif selon la revendication 10, **caractérisé en ce qu'**à une v_{T} = constante, on adapte la distance entre le barbotin et le rouleau de chaîne en fonction de l'angle de rotation du barbotin selon l'équation :$\text{r = p/cos [φ(t) - α]}$ dans lequel p représente un facteur de proportionalité$\text{p = (R/r) × cos (α)}$ et R représente le rayon du cercle primitif de référence du barbotin.
